# EUROPÄISCHE PATENTSCHRIFT

(11) **EP 0 601 440 B1**
(45) Veröffentlichungstag und Bekanntmachung des Hinweises auf die Patenterteilung: **24.09.1997**
(21) Anmeldenummer: 93119257.9
(22) Anmeldetag: 30.11.1993
(51) Int. Cl.: F24F 13/06

(54) **Quellauslass**
Ventilation outlet
Sortie d'air

(30) Priorität: 08.12.1992 DE 9216681 U; 19.03.1993 DE 9304136 U
(43) Veröffentlichungstag der Anmeldung: 15.06.1994
(73) Patentinhaber: SCHAKO METALLWARENFABRIK FERDINAND SCHAD KG, 78600 Kolbingen (DE)
(72) Erfinder: Müller, Gottfried, D-78600 Kolbingen (DE)
(74) Vertreter: Weiss, Peter, Dr. rer.nat.

(56) Entgegenhaltungen:
- EP-A- 0 401 481
- AT-B- 305 551
- DD-A- 297 503
- DE-A- 2 650 413
- DE-B- 1 146 640

## Beschreibung

Die vorliegende Erfindung betrifft einen Quellauslass zum Einbringen von kalter und/oder warmer Zuluft in einen Raum mit einem Einlass, der an ein Luftführungssystem anschliesst, und einem daran anschliessenden Gehäusemantel, der mit einer Vielzahl von Löchern versehen ist, wobei an den Gehäusemantel eine Auslassscheibe mit Auslassöffnungen anschliesst, deren lichte Weite veränderbar ist und wobei der Auslassscheibe eine Drosselscheibe zugeordnet ist, wobei die Drosselscheibe mit Öffnungen versehen ist, welche die lichte Weite der Auslassöffnungen beim Drehen der Drosselscheibe um eine gemeinsame Achse mit der Auslassscheibe verändern,

Derartige Quellauslässe sind in vielfältiger Form und Ausführung bekannt. Sie dienen vor allem dazu, dass eine Zuluft in einen Raum nicht hineingeschleudert wird, wie dies bspw. bei Drallauslässen oder Auslässen mit Schlitzen der Fall ist.

Derartige Quellauslässe unterscheiden sich dadurch, dass die Zuluft durch die Vielzahl von Löchern im Gehäusemantel quasi herausqillt und somit in jedem Fall Zugerscheinungen vermieden werden. Deswegen finden solche Quellauslässe für die Einbringung von Kaltluft im Deckenbereich Anwendung, während sie für die Einbringung von Warmluft am Boden angeordnet werden.

Aus der DE 37 43 579 (A1) ist ein Auslass, insbesondere Deckenauslass für Warm- und/oder Kaltluft gezeigt, bei welchem die Luft über einen Einlauf in ein Gehäuse geführt wird. Dieses Gehäuse besitzt eine Bodenplatte mit Aussparungen zum Auslassen der Luft. Dabei kann ggf. die Weite dieser Aussparungen verändert werden.

Ferner ist aus der EP 0 401 481 ein Luftdurchlass bekannt, welcher einen perforierten Mantel aufweist. Dieser Durchlass ist mit einem Boden versehen, welcher verschliessbare Luftdurchtrittsöffnungen aufweist. Diese Luftdurchtrittsöffnungen werden von einer Segmentscheibe ggf. stufenlos geöffnet bzw. verschlossen.

Aus der DE-OS 26 50 413 ist ein Luftauslass für Lüftungs- und/oder Klimasysteme bekannt. Dieser ist mit einem zylindrischen Gehäuse versehen, welches am Ende eine Stirnwand mit Luftöffnungen aufweist. Diese Luftöffnungen können mittels einer Absperrvorrichtung teilweise oder ganz geschlossen werden. Zusätzlich sind im Randbereich vereinzelte Stützstrahlausblasöffnungen vorgesehen, welche permanent Luft nach aussen bringen.

Der vorliegenden Erfindung liegt die Aufgabe zugrunde, einen Quellauslass zu schaffen, welcher sowohl das Einbringen von Kaltluft als auch von Warmluft vom Deckenbereich her verbessert.

Zur Lösung dieser Aufgabe führt, dass zumindest teilweise in der Drosselscheibe und/oder Auslassscheibe Lochungen vorgesehen sind, die bei einer entsprechenden Drehung der Drosselscheibe freigegeben sind.

Durch diese Ausgestaltung wird bei einem Quellauslass die Möglichkeit geschaffen, auch von der Decke her Warmluft in einen Raum einzubringen. Soll Warmluft eingebracht werden, so ist vorgesehen, dass die Auslassöffnungen nach unten gänzlich geöffnet sind und damit die Warmluft mit grosser Eindringtiefe in den Raum nach unten eingebracht werden kann. Hierdurch wird erreicht, dass der Raum schnell aufgeheizt wird, was zu einer erheblichen Energieeinsparung führt. In diesem Fall ist eine Kombination aus Quellauslass und Weitwurfauslass gegeben. Die Gesamtweite der Austrittsöffnungen in der Auslassscheibe braucht nur einen Teil der Gesamtweite der Löcher im Gehäusemantel zu sein, da durch besondere Art der Anordnung der Austriffsöffnungen eine erhöhte Geschwindigkeit für den Eintritt der Warmluft in einen Raum gegeben ist, so dass dieser Eintrittsstrahl nach unten als Leitstrahl dient und die waagrecht austretende Luft mit herunterreisst. Dadurch ist es möglich, dass mit diesem Spezialauslass relativ grosse Luftmengen im Aufheizfall sehr schnell in die Aufenthaltszone gebracht wird.

Wird dagegen nur Kaltluft in den Raum eingebracht, so werden die Auslassöffnung so weit wie möglich verschlossen, so dass die Kaltluft durch die Löcher im Gehäusemantel herausquellen muss. D.h., der Austritt der Kaltluft geschieht im wesentlichen waagerecht, so dass sich die Kaltluft besser an der Decke verteilen kann. Dies wird noch dadurch verbessert, dass sich innerhalb des Lochblechgehäusemantels Umlenkbleche bzw. weitere Lochbleche befinden, die bewirken, daß der gesamte Gehäusemantel von Innen her gleichmäßig mit Luft beaufschlagt wird.

Zum Öffnen und Schließen der Auslaßöffnungen ist bevorzugt eine Drosselscheibe innerhalb des Quellauslasses vorgesehen, welche ebenfalls mit Öffnungen besetzt ist. Bevorzugt stimmen diese Öffnungen mit den Auslaßöffnungen überein, wobei selbstverständlich sowohl die geometrische Ausgestaltung dieser Öffnungen als auch ihre Anordnung je nach Wunsch gewählt werden kann.

In einem verbesserten Ausführungsbeispiel befinden sich in der Drosselscheibe bzw. in der Auslaßscheibe Lochungen, welche bei einer entsprechenden Drehung der Drosselscheibe freigegeben werden können. Beispielsweise sind diese Lochungen auf einem feststehenden Streifen der Drosselscheibe nahe deren Öffnungen vorgesehen. Hierdurch ist eine Einstellung des Quellauslasses so möglich, daß ein gewisser Teil der Luftmenge als Quelluft nach unten austreten kann, so daß die Gesamtfläche des Quellauslasses tatsächlich für einen Quelluftauslaß genutzt wird. Das hat den großen Vorteil, daß eine sehr große Luftmenge zugfrei und problemlos in einen Raum eingeführt werden kann.

Bevorzugt soll jedoch nur ein Teil der Auslaßfläche dieses Quellauslasses mit derartigen Lochungen versehen sein. Hierbei handelt es sich im vorliegenden Ausführungsbeispiel um den von einem Mittelpunkt der Auslaßscheibe fernen Bereich. Dagegen werden im mittelpunktnäheren Bereich direkte Durchlässe ausgebildet, durch welche Luft direkt nach unten ausströmen kann. Dies geschieht infolge des verminderten Durchmessers der Auslaßöffnungen jedoch mit geringerer Eindringtiefe. Eine derartige Stellung des Quellauslasses wird dann gewählt, wenn Kaltluft schneller als bei einem Quellauslaß in einen Raum eingebracht werden soll, die Einbringung aber dennoch zugfrei geschehen soll. Durch den Luftstrom mit geringerer Eindringtiefe wird die aus den Lochungen ausquellende Luft schnell in den Raum eingeführt, wobei allerdings durch die Lochungen wiederum eine Vielzahl von kleinen Induktionszonen geschaffen wird, die zu einer Vermischung der Luft führen.

Um eine derartige Aufteilung zwischen Bereichen mit Lochungen und Bereichen ohne Lochungen zu schaffen, bietet es sich an, die Auslaßöffnungen strahlenförmig von dem eben genannten Mittelpunkt weg auf der Auslaßscheibe anzuordnen.

In einem weiteren, verbesserten Ausführungsbeispiel der Erfindung bildet die Drosselscheibe zusammen mit einem Ringmantel einen Einsatz in dem Gehäusemantel. Dieser Einsatz ist drehbar mit der Auslaßscheibe verbunden, wobei die Drehung manuell oder über einen entsprechenden Stellmotor erfolgen kann. Hier sind viele Möglichkeiten denkbar und sollen von der Erfindung umfaßt sein.

In den Ringmantel sind bevorzugt vertikal verlaufende Auslaßschlitze eingestanzt. Dabei erstreckt sich jedoch der Ringmantel nur über einen geringeren Teil der Höhe des Gehäusemantels mit den Löchern. Diese Auslaßschlitze haben den Vorteil, daß durch sie der austretenden Zuluft ein Drall und eine Beschleunigung mitgegeben wird, durch welchen die Zuluft mit höherer Geschwindigkeit waagerecht aus dem Auslaß ausquillt. D. h., die Zuluft, insbesondere Kaltluft, wird über einen größeren Bereich hinweg etwa waagerecht entlang einer Raumdecke geführt und sinkt erst dann in den Raum ab. Dies ist ein ganz erheblicher Vorteil der vorliegenden Erfindung. Gleichzeitig kann auch die oberhalb der Auslaßschlitze aus dem Gehäusemantel ausquellende Luft nicht direkt nach unten sinken, sondern wird von der mit grösserer Geschwindigkeit ausquellenden Luft mitgenommen und nach außen geführt.

Auch die Gesamtform des Quellauslasses ist von untergeordneter Bedeutung, er kann rund, eckig, rombisch od. dgl. sein.

Der erfindungsgemäße Auslaß kann sowohl in niedrigen als auch in sehr hohen Räumen eingesetzt werden, wobei er beim Einsatz in niedrigen Räumen in der Regel als reiner Quellauslaß dient.

Ein weiterer Vorteil dieses Auslasses ist, daß er seitlich von 20% bis 60% stufenlos abgedeckt werden kann, so daß dieser Auslaß auch an runden oder eckigen Säulen, Wänden usw. angebracht werden kann. Die dem Auslaß zugeführte Luftmenge sollte bevorzugt durch eine Vorabsperrklappe geregelt werden, die von unten her eingestellt werden kann. Möglich ist auch ein bekannter Volumenstromregler, wie er beispielsweise in der DE-OS 39 17 360 beschrieben ist.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 eine Draufsicht von unten her auf einen erfindungsgemäßen Quellauslaß;
Fig. 2 eine Seitenansicht des Quellauslasses gem. Fig. 1 entlang Linie II - II;
Fig. 3 eine Seitenansicht eines weiteren Ausführungsbeispiels eines Quellauslasses entlang Linie III-III in Figur 4;
Fig. 4 eine Unteransicht des Quellauslasses gemäß Figur 3 in Gebrauchslage;
Fig. 5 eine Unteransicht eines weiteren Ausführungsbeispiels eines Quellauslasses in Gebrauchslage;
Fig. 6 eine Seitenansicht eines Teils des Quellauslasses gemäß Figur 5.

Ein erfindungsgemäßer Quellauslaß Q weist gem. Fig. 2 einen trichterförmigen Einlaß 1 für warme oder kalte Zuluft auf, welche durch den Einlaß 1 in einen Innenraum 2 des Quellauslasses Q gelangt. Der trichterförmige Einlaß 1 schließt, nicht näher gezeigt, an ein entsprechendes Luftführungssystem an.

Der trichterförmige Einlaß 1 besitzt einen Ringkragen 3, mit dem er auf einen Gehäusemantel 4 des Quellauslasses Q aufgesetzt ist. Dieser Gehäusemantel 4 ist mit einer Vielzahl von Löchern 5 versehen. Eine sich im Innenraum 2 befindliche Zuluft kann durch diese Löcher 5 etwa waagerecht austreten. Sie "quillt" dabei aus der Vielzahl der Löcher 5 heraus, was diesem Auslaß den Namen "Quellauslaß" gibt.

Nach unten wird der Gehäusemantel 4 bzw. der Innenraum 2 von einer Auslaßscheibe 6 abgedeckt, welche wiederum über einen Ringkragen 7 dem Gehäusemantel 4 aufgesetzt ist. Bevorzugt sind in dieser Auslaßscheibe 6 Auslaßöffnungen 8 angeordnet, die, wie in Fig. 1 gezeigt, sternförmig von einem Mittelpunkt M der Auslaßscheibe 6 weg verlaufen. Dabei sind im vorliegenden Ausführungsbeispiel diese Auslaßöffnungen 8 rechteckig bzw. quadratisch geformt, jedoch ist auch eine Vielzahl anderer geometrischer Formen denkbar.
Im Innenraum 2 des Quellauslasses Q befindet sich ein Einsatz 9, der einen Ringmantel 10 und eine Drosselscheibe 11 aufweist. Dabei ist der Einsatz 9 mit der Auslaßscheibe 6 so verbunden, daß insbesondere die Drosselscheibe 11 gegenüber der Auslaßscheibe 6 um eine Achse A gedreht werden kann. Um diese Drehung zu ermöglichen, verbindet beispielsweise eine Schraube 12 mit Gegenmutter 13 die Auslaßscheibe 6 mit der Drosselscheibe 11. Die Schraube 12 sitzt damit im Mittelpunkt M der Auslaßscheibe 6. Nach dem Lösen der Schraube 12 kann der Einsatz 9 in dem Innenraum 2 um die Achse A gedreht werden.

Da auch die Drosselscheibe 11 mit entsprechenden Öffnungen 14 versehen ist, die in etwa in ihrer Weite den Auslaßöffnungen 8 entsprechen, kann hierdurch die lichte Weite der Auslaßöffnungen 8 verstellt werden. Bevorzugt ist zudem ein Teil eines stehenbleibenden Streifens 15 mit Lochungen 16 versehen, aus denen ebenfalls Zuluft herausquellen kann. Die Verteilung dieser Lochungen auf die entsprechenden Öffnungen 14 bzw. Auslaßöffnungen 8 geschieht je nach Wunsch.

Diese Ausgestaltung hat den Vorteil, daß in jedem Fall ein gewisser Teil der Luftmenge auch nach unten als Quelluft austreten kann, wodurch große Luftmengen zugfrei und problemlos in einen Raum eingeführt werden können.

Im vorliegenden Ausführungsbeispiel sind nur die äußeren Öffnungen 14 mit stehenbleibenden Teilen mit Lochungen 16 versehen, während die inneren Öffnungen 14 um den Mittelpunkt M herum keine derartigen Streifen mit Lochungen aufweisen. Hierdurch entsteht eine geeignete Abströmzone, wodurch die Zuluft nach unten nur eine gewisse Eindringtiefe erreicht. Dies ist bei Zuführung von kalter Luft von sehr großem Vorteil. Die kalte Luft tritt durch die Lochungen 16 und die geringen Durchlässe 17 nahe dem Mittelpunkt M nur als Quelluft bzw. Luft mit geringer Eindringtiefe aus.

Im Warmluftfall werden dagegen die Auslaßöffnungen 8 so weit wie möglich geöffnet, so daß die Luft mit einer sehr großen Eindringtiefe austreten kann. Gleichzeitig wird aber durch die Streifen 15 und die Lochungen eine Vielzahl von kleinen Induktionszonen geschaffen, welche die zuströmende Luft sofort vermischen. Dies ist im Warmluftfall unbedingt wünschenswert, denn hierdurch wird erreicht, daß Räume sehr schnell aufgeheizt werden, und daß die Warmluft auch tief in einen Aufenthaltsbereich kommt. Dadurch werden lange Aufheizzeiten vermieden und vor allen Dingen auch störende Kaltluftseen, welche sich eventuell unten in einem Raum bilden könnten. Die kurzen Aufheizzeiten sparen enorm viel Energie.

Bevorzugt soll auch der Ringmantel 10 noch mit Auslaßschlitzen 18 versehen sein. Diese Auslaßschlitze 18 sind bevorzugt in den Ringmantel 10 eingestanzt und schräg ausgebildet, so daß einer Luft, die dann durch den Gehäusemantel 4 bzw. die Löcher 5 austritt, noch ein Drall mitgegeben wird. Hierdurch wird der enorme Vorteil erzielt, daß die mit einem Drall versehene Luft aus den Auslaßschlitzen 18 bzw. den Löchern 5 in diesem Bereich relativ weit vom Quellauslaß Q weggeschleudert wird, so daß beispielsweise Kaltluft sehr weit entlang einer Decke gebracht wird, bis sie von oben in den Raum absinken kann. Hierdurch werden Zugerscheinungen in jedem Fall vermieden. Die Kalluft fällt auch nicht direkt von dem Quellauslaß nach unten.

Ferner haben die kurz oberhalb der Auslaßscheibe 6 angeordneten Auslaßschlitze 18 den Vorteil, daß die austretende Luft die oberhalb aus den Löchern 5 austretende Quellluft abfangen und mit nach außen entlang einer Decke nehmen.

In einem weiteren Ausführungsbeispiel eines erfindungsgemäßen Quellauslasses Q1 gemäß Figur 3 ist nur ein Teil eines Gehäusemantels 4a mit den Löchern 5 besetzt. Ein derartiger Auslaß bietet sich vor allem an, wenn dieser Auslaß, wie in Figur 4 gezeigt, nahe einer Wand 19 aufgestellt oder ausgehängt wird. Ferner fehlt bei diesem Auslaß der Einsatz 9. Auch die Streifen 15a sind nicht mit Lochungen versehen.

Im Inneren des Quallauslasses Q1 können Versteifungsringe 20 vorgesehen sein. Je nach Wunsch ist es auch möglich, diese Versteifungsringe mit einer unterschiedlichen Breite b oder b1 auszubilden, wobei dann diese Versteifungsringe 20 zusätzlich als Umlenkbleche wirken. Möglich ist auch, daß sich im Inneren der Versteifungsringe 20 noch zusätzlich ein Lochblech unterschiedlichen Durchmessers befindet.

Anstelle der Auslaßscheibe 6 kann mit dem Gehäusemantel 4 in einem weiteren Ausführungsbeispiel eines Quellauslasses Q2 gemäß den Figuren 5 und 6 ein Auslaß verbunden werden, wie er ähnlich aus der DE-OS 37 43 579 bekannt ist. Dabei sind zwischen der eigentlichen Auslaßscheibe 6 mit den Auslaßöffnungen 8 und einem Trichter 21, an den der Gehäusemantel 4 anschließt, Seitenöffnungen 22 in einem Ring 23 vorgesehen, wobei sich innerhalb dieses Rings 23 ein zweiter Ring 24 mit entsprechenden Öffnungen 25 befindet. Beim Drehen dieses Innenrings 24 können die Seitenöffnungen 22 mehr oder weniger geschlossen werden.

| **POSITIONSZAHLENLISTE** | | | | | |
|---|---|---|---|---|---|
| 1 | Einlaß | 34 | | A | Achse |
| 2 | Innenraum | 35 | | | |
| 3 | Ringkragen | 36 | | b | Breite von 20 |
| 4 | Gehäusemantel | 37 | | | |
| 5 | Loch | 38 | | M | Mittelpunkt |
| 6 | Auslaßscheibe | 39 | | | |
| 7 | Ringkragen | 40 | | | |
| 8 | Auslaßöffnung | 41 | | | |
| 9 | Einsatz | 42 | | | |
| 10 | Ringmantel | 43 | | Q | Quellauslaß |
| 11 | Drosselscheibe | 44 | | | |
| 12 | Schraube | 45 | | | |
| 13 | Gegenmutter | 46 | | | |
| 14 | Öffnung | 47 | | | |
| 15 | Streifen | 48 | | | |
| 16 | Lochungen | 49 | | | |
| 17 | Durchlaß | 50 | | | |
| 18 | Auslaßschlitz | 51 | | | |
| 19 | Wand | 52 | | | |
| 20 | Versteifungsring | 53 | | | |
| 21 | Trichter | 54 | | | |
| 22 | Seitenöffnung | 55 | | | |
| 23 | Ring | 56 | | | |
| 24 | Ring | 57 | | | |
| 25 | Öffnung | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Quellauslass zum Einbringen von kalter und/oder warmer Zuluft in einen Raum mit einem Einlass (1), der an ein Luftführungssystem anschliesst, und einem daran anschliessenden Gehäusemantel (4), der mit einer Vielzahl von Löchern (5) versehen ist, wobei an den Gehäusemantel (4) eine Auslassscheibe (6) mit Auslassöffnungen (8) anschliesst, deren lichte Weite veränderbar ist und wobei der Auslassscheibe (6) eine Drosselscheibe (11) zugeordnet ist, wobei die Drosselscheibe (11) mit Öffnungen (14) versehen ist, welche die lichte Weite der Auslassöffnungen (8) beim Drehen der Drosselscheibe (11) um eine gemeinsame Achse (A) mit der Auslassscheibe (6) verändern,
dadurch gekennzeichnet,
dass zumindest teilweise in der Drosselscheibe (11) und/ oder Auslassscheibe (6) Lochungen (16) vorgesehen sind, die bei einer entsprechenden Drehung der Drosselscheibe (11) freigegeben sind.

2. Quellauslass nach Anspruch 1, dadurch gekennzeichnet, dass die Lochungen (16) entfernter um einen Mittelpunkt (M) der Auslassscheibe (6) vorgesehen und mittelpunktnäher Durchlässe (17) ausgebildet sind.

3. Quellauslass nach Anspruch 1 oder 2, dadurch gekennzeichnet, dass die Auslassöffnungen (8) strahlenförmig von einem Mittelpunkt (M) weg in der Auslassscheibe (6) angeordnet sind.

4. Quellauslass nach Anspruch 2 oder 3, dadurch gekennzeichnet, dass die Drosselscheibe (11) zusammen mit einem Ringmantel (10) einen Einsatz (9) in dem Gehäusemantel (4) ausbildet.

5. Quellauslass nach Anspruch 4, dadurch gekennezichnet, dass der Ringmantel (10) mit Auslassschlitzen (18) versehen ist.

6. Quellauslass nach Anspruch 5, dadurch gekennzeichnet, dass die Auslassschlitze (18) parallel zur Achse (A) verlaufen.

7. Quellauslass nach wenigstens einem der Ansprüche 1 bis 6, dadurch gekennzeichnet, dass im Gehäusemantel (4a) waagrechte Versteifungsringe (20) vorgesehen sind.

8. Quellauslase nach Anspruch 7, dadurch gekennzeichnet, dass die Versteifungsringe (20) als Umlenkbleche mit unterschiedlichen Breiten (b, bl) ausgebildet sind.

9. Quellauslass nach Anspruch 7 oder 8, dadurch gekennzeichnet, dass die Versteifungsringe (20) Lochbleche umfangen.

10. Quellauslass nach wenigstens einem der Ansprüche 1 bis 9, dadurch gekennzeichnet, dass zwischen Gehäusemantel (4) und Auslassscheibe (6) ein Ring (23) mit Seitenöffnungen (22) angeordnet ist.

11. Quellauslass nach Anspruch 10, dadurch gekennzeichnet, dass sich in dem Ring (23) ein weiterer drehbarer Ring (24) mit Öffnungen (25) befindet.

## Claims

1. Ventilation outlet for introducing cold and/or hot air into a room, said outlet having an inlet (1) which communicates with an air conducting system, and a housing cover (4) which communicates with said system and is provided with a plurality of apertures (5), an outlet disc (6) having outlet apertures (8) and communicating with the housing cover (4), the internal width of which apertures is variable, and a throttle disc (11) being associated with the outlet disc (6), the throttle disc (11) being provided with apertures (14) which vary the internal width of the outlet apertures (8) during the rotation of the throttle disc (11) about a common axis (A) with the outlet disc (6),
characterised in that
perforations (16) are provided at least partially in the throttle disc (11) and/or outlet disc (6) and are exposed by an appropriate rotation of the throttle disc (11).

2. Ventilation outlet according to claim 1, characterised in that the perforations (16) are provided around and more remote from a centre (M) of the outlet disc (6), and openings (17) are formed nearer the centre.

3. Ventilation outlet according to claim 1 or 2, characterised in that the outlet apertures (8) are disposed like rays extending away from a centre (M) in the outlet disc (6).

4. Ventilation outlet according to claim 2 or 3, characterised in that the throttle disc (11), together with an annular cover (10), forms an insert (9) in the housing cover (4).

5. Ventilation outlet according to claim 4, characterised in that the annular cover (10) is provided with outlet slots (18).

6. Ventilation outlet according to claim 5, characterised in that the outlet slots (18) extend parallel to the axis (A).

7. Ventilation outlet according to at least one of claims I to 6, characterised in that horizontal reinforcing rings (20) are provided in the housing cover (4a).

8. Ventilation outlet according to claim 7, characterised in that the reinforcing rings (20) are configured as deflection plates having different widths (b, b1).

9. Ventilation outlet according to claim 7 or 8, characterised in that the reinforcing rings (20) surround perforated plates.

10. Ventilation outlet according to at least one of claims 1 to 9, characterised in that a ring (23), having lateral apertures (22), is disposed between housing cover (4) and outlet disc (6).

11. Ventilation outlet according to claim 10, characterised in that an additional rotatable ring (24), having apertures (25), is situated in the ring (23).

## Revendications

1. Sortie d'air servant à introduire de l'air froid et/ou chaud dans une pièce, comportant :
• une entrée (1) reliée à un système d'amenée d'air et à laquelle est raccordée une enveloppe périphérique de boîtier (4) percée d'un grand nombre de trous (5),
• un disque de sortie raccordé à l'enveloppe (4) et percé d'ouvertures de sortie (8) à passage libre variable, et
• un disque d'étranglement (11) associé au disque de sortie (6) et percé d'ouvertures (14), disque d'étranglement qui, par rotation autour d'un axe (A) commun avec le disque (6), permet de faire varier le passage libre des ouvertures de sortie (8),
caractérisée en ce que
le disque d'étranglement (11) et/ou le disque de sortie (6) sont garnis au moins en partie de perforations (16) que libère une rotation correspondante du disque d'étranglement (11).

2. Sortie d'air selon la revendication 1,
caractérisée en ce que
les perforations (16) sont placées loin du centre (M) du disque de sortie (6) tandis que des passages (17) sont prévus près du centre.

3. Sortie d'air selon les revendications 1 ou 2,
caractérisée en ce que
les ouvertures de sortie (8) ont la forme de rayons issus du centre (M), dans le disque de sortie (6).

4. Sortie d'air selon les revendications 2 ou 3,
caractérisée en ce que
le disque d'étranglement (11) est associé à une enveloppe annulaire (10) pour former un insert (9) logé dans l'enveloppe de boîtier (4).

5. Sortie d'air selon la revendication 4,
caractérisée en ce que
l'enveloppe annulaire (10) est percée de fentes de sortie (18).

6. Sortie d'air selon la revendication 5,
caractérisée en ce que
les fentes de sortie (18) sont parallèles à l'axe (A).

7. Sortie d'air selon au moins l'une des revendications 1 à 6,
caractérisée en ce que
l'enveloppe de boîtier (4a) est équipée d'anneaux de rigidification (20).

8. Sortie d'air selon la revendication 7,
caractérisée en ce que
les anneaux de rigidification (20) jouent le rôle de tôles déflectrices présentant des largeurs différentes (b, b1).

9. Sortie d'air selon la revendication 7 ou 8,
caractérisée en ce que
les anneaux de rigidification (20) entourent des tôles perforées.

10. Sortie d'air selon au moins l'une des revendications 1 à 9,
caractérisée en ce qu'
un anneau (23) percé d'ouvertures latérales (22) est placé entre l'enveloppe de boîtier (4) et le disque de sortie (6).

11. Sortie d'air selon la revendication 10,
caractérisée en ce qu'
à l'intérieur de l'anneau (23) se trouve un autre anneau (24), tournant et percé d'ouvertures (25).
